# EUROPÄISCHE PATENTSCHRIFT

(11) **EP 2 387 622 B1**
(45) Veröffentlichungstag und Bekanntmachung des Hinweises auf die Patenterteilung: **31.08.2016**
(21) Anmeldenummer: 09765082.4
(22) Anmeldetag: 02.12.2009
(51) Int. Cl.: C21D 1/613, C21D 1/767, C21D 9/00

(54) **ABSCHRECKVORRICHTUNG SOWIE ABSCHRECKVERFAHREN**
QUENCHING DEVICE AND QUENCHING METHOD
DISPOSITIF ET PROCÉDÉ DE TREMPE

(30) Priorität: 14.01.2009 DE 102009000200
(43) Veröffentlichungstag der Anmeldung: 23.11.2011
(73) Patentinhaber: Robert Bosch GmbH, 70442 Stuttgart (DE)
(72) Erfinder: MUELLER, Bernhard, 70469 Stuttgart (DE); LOERCHER, Michael, 74423 Obersontheim (DE)
(86) Internationale Anmeldenummer: PCT/EP2009/066202
(87) Internationale Veröffentlichungsnummer: WO 2010/081587

(56) Entgegenhaltungen:
- EP-A2- 1 578 009
- WO-A1-2005/123970

## Beschreibung

### Stand der Technik

Die Erfindung betrifft eine Abschreckvorrichtung zum Abschrecken von Abschreckgut, insbesondere von metallischen Werkstücken, mit Abschreckgas gemäß dem Oberbegriff des Anspruchs 1 sowie ein Abschreckverfahren zum Abschrecken von Abschreckgut, insbesondere von metallischen Werkstücken, mit Abschreckgas gemäß dem Oberbegriff des Anspruchs 9.

Zum Erzeugen von definierten Werkstoffeigenschaften, wie beispielsweise einer hohen Härte oder einer ausreichenden Verschleißfestigkeit, werden die meist metallischen Werkstücke einer Wärmebehandlung unterzogen. Wichtig für das Behandlungsergebnis ist vor allem die Geschwindigkeit, mit der die Werkstücke nach vorausgehender Erhitzung abgekühlt werden. Für den hierfür notwendigen Abschreckprozess ist es bekannt, Wasser, Öl oder Abschreckgas einzusetzen. Der Hauptvorteil des Einsetzens von Abschreckgasen anstelle von Abschreckflüssigkeiten besteht darin, dass das Abschreckgut nach dem Abschrecken nicht gereinigt werden muss und, darin, dass eine höhere Abschreckhomogenität in der Charge erreicht werden kann.

Eine für einen zuvor beschriebenen Abschreckprozess zum Einsatz kommende Abschreckvorrichtung ist beispielsweise in der EP 1 154 024 B1 beschrieben. Die bekannte Vorrichtung umfasst einen mit Abschreckgas flutbaren Raum, der gebildet ist von einer Abschreckkammer zur Aufnahme des Abschreckgutes und von einem Strömungskanal zur Ausbildung eines Abschreckgas-Strömungskreislaufs. Die Abschreckkammer wird nicht im mit Abschreckgas gefluteten Zustand be- und entladen, sondern in der Regel unter Vakuum. Bei der bekannten Abschreckvorrichtung befindet sich zur Ausbildung einer Abschreckgasströmung innerhalb des Strömungskanals ein Gebläserad, das mittels eines außerhalb des mit Abschreckgas flutbaren Raums angeordneten Elektromotors angetrieben ist. Da eine Motorwelle des Antriebsmotors eine Außenwand des Strömungskanals durchsetzt, ist ein großer konstruktiver Aufwand vonnöten, um eine hermetische Dichtheit des mit Abschreckgas flutbaren Raums zu erzielen.

Bei alternativen, bekannten Abschreckvorrichtungen ist der Antriebsmotor zusammen mit dem Gebläserad zur Vermeidung von Undichtigkeiten innerhalb des mit Abschreckgas flutbaren Raums angeordnet. Hier besteht das Problem, dass der Antriebsmotor nicht im Vakuum gestartet werden kann, da sonst in der Wicklung des Antriebsmotors elektrische Überschläge (Lichtbögen) entstehen können, die den Antriebsmotor zerstören könnten. Dies ist insofern problematisch, als dass die zum Erhöhen der Abschreckrate notwendigen, leistungsstarken Gebläse im Vergleich zur eigentlichen Abschreckdauer lange Anlaufzeiten benötigen, um die Nenndrehzahl zu erreichen. Da mit dem Starten des Antriebsmotors nicht bereits während der Beladung der Abschreckkammer unter Vakuumatmosphäre begonnen werden kann, sondern erst nachdem diese mit Abschreckgas geflutet wurde, addiert sich die gesamte Anlaufzeit zur eigentlichen Abschreckdauer hinzu, was sich negativ auf die zu erreichende Taktzahl auswirkt. Insgesamt resultiert der beschriebene Nachteil in einer langsameren Abschreckung des Abschreckgutes verglichen mit der Abschreckung von Flüssigkeiten, da dort die maximale Abschreckintensität unmittelbar nach dem Eintauchen einer abzuschreckenden Charge in das Flüssigkeitsbad zur Verfügung steht. Die reduzierte Abschreckgeschwindigkeit bei bekannten Abschreckvorrichtungen mit innerhalb des zu flutenden Raums angeordneten Antriebsmotoren wirkt sich nicht nur auf die Taktzeit, sondern aufgrund der verlängerten Abschreckdauer auch auf die Qualität des Werkstückgefüges und damit auf die Bauteileigenschaften aus.

### Offenbarung der Erfindung

Der Erfindung liegt die Aufgabe zugrunde, eine Abschreckvorrichtung vorzuschlagen, bei der zum einen Dichtigkeitsprobleme vermieden werden und zum anderen ein Starten des leistungsstarken Antriebsmotors für das Gebläse auch vor dem Fluten des Raums mit Abschreckgas, insbesondere bei mit Vakuum beaufschlagtem Raum möglich ist. Ferner besteht die Aufgabe darin, ein Verfahren anzugeben, welches einen Betrieb des Gebläseantriebsmotors unabhängig von der Atmosphäre in dem das Gebläserad aufweisenden Raum ermöglicht.

Diese Aufgabe wird hinsichtlich der Abschreckvorrichtung mit den Merkmalen des Anspruchs 1 und hinsichtlich des Verfahrens mit den Merkmalen des Anspruchs 9 gelöst. Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmalen.

Die Erfindung hat erkannt, dass ein Betrieb des, vorzugsweise als Standard-Elektromotor ausgebildeten, Antriebsmotors für das mindestens eine Gebläserad unabhängig von der Atmosphäre und den Druckverhältnissen in dem das Gebläserad aufnehmenden Raum nur dann gegeben ist, wenn sich der Antriebsmotor außerhalb dieses Raums befindet. Da im Stand der Technik die Motorwelle des Antriebsmotors die Raumwand durchsetzt, sind im Stand der Technik zwangsläufig Dichtigkeitsprobleme gegeben. Zur Umgehung dieses Problems schlägt die Erfindung vor, den Antriebsmotor nicht wie im Stand der Technik mechanisch mit dem Gebläserad zu koppeln, sondern berührungslos. Anders ausgedrückt ist dem Antriebsmotor und dem Gebläserad eine Kupplung zugeordnet, die derart ausgebildet ist, dass mit dieser berührungslos ein Drehmoment von dem Antriebsmotor auf das Gebläserad übertragbar ist. Hierdurch ist es nicht notwendig, dass mechanische Komponenten des Antriebsstrangs die Raumwand durchsetzen, wodurch wiederum Dichtigkeitsprobleme vermieden werden. Aufgrund der Anordnung des Antriebsmotors außerhalb des mit Abschreckgas flutbaren, vorzugsweise mit Vakuum beaufschlagbaren Raums wird es zudem ermöglicht, dass der leistungsstarke Antriebsmotor bereits vor dem Fluten des Raums mit Abschreckgas angefahren werden kann, bevorzugt so früh, dass der Antriebsmotor bereits zu Beginn des eigentlichen Abschreckprozesses, also in der Regel bei vollständig mit Abschreckgas geflutetem Raum bereits seine Nenndrehzahl erreicht hat. Ein weiterer Vorteil einer nach dem Konzept ausgebildeten Abschreckvorrichtung besteht darin, keine speziell gedichteten Motoren einsetzen zu müssen, sondern vergleichsweise preisgünstige Standardelektromotoren einsetzen zu können. Ganz besonders bevorzugt ist eine Ausführungsform der Abschreckvorrichtung, bei der die Kupplung, mit der ein Antriebsdrehmoment vom Antriebsmotor auf das Gebläserad übertragbar ist, als Magnetkupplung ausgebildet ist, mit der eine Drehmomentübertragung durch die Wandung des Raums hindurch möglich ist.

Ganz besonders bevorzugt ist eine Ausführungsform, bei der die Magnetkupplung einen mechanisch mit dem Antriebsmotor, vorzugsweise mit einer Motorwelle des Antriebsmotors, verbundenen ersten Läufer und einen von dem ersten Läufer berührungslos antreibbaren, mechanisch mit dem Gebläserad verbundenen zweiten Läufer aufweist, wobei der zweite Läufer zusammen mit dem Gebläserad in dem mit Abschreckgas flutbaren Raum angeordnet ist.

Gemäß einer ersten Alternative ist der mechanisch mit dem Antriebsmotor gekoppelte Läufer ein Innenläufer, der radial außen von dem zweiten, berührungslos angetriebenen Läufer umschlossen ist und durch das rotatorisch bewegte Magnetfeld in eine Drehbewegung versetzt wird.

Auch die umgekehrte Variante ist realisierbar. Dabei ist der zweite, also der berührungslos angetriebene Läufer ein Innenläufer, der radial außen von dem ersten Läufer (Außenläufer) umschlossen ist. Bei letzterer Ausführungsform handelt es sich um die bevorzugte Variante.

In Weiterbildung der Erfindung ist mit Vorteil vorgesehen, dass sich das Gebläserad unmittelbar im Abschreckraum befindet, also in dem unmittelbar mit Abschreckgut beschickbaren Raum. Bei einer alternativen Ausführungsform ist das Gebläse in einem Strömungskanal angeordnet, der strömungstechnisch an den Abschreckraum angebunden ist. Das Vorsehen eines Strömungskanals ist fakultativ, d.h. es ist auch eine Ausführungsform der Abschreckvorrichtung als Abschreckzelle ohne Strömungskanal realisierbar, also eine Ausführungsform, bei der das Abschreckgas ausschließlich in der Abschreckzelle mittels des Gebläses umgewälzt wird.

Besonders bevorzugt ist eine Ausführungsform der Abschreckvorrichtung, bei der diese Mittel zum Fluten des das Gebläserad aufweisenden Raums mit Abschreckgas aufweist. Besonders bevorzugt umfassen die Mittel hierbei eine Gaszuleitung, die in den Raum mündet, wobei die Zuleitung von einem mit Abschreckgas gefüllten Drucktank gespeist wird.

Weiter bevorzugt ist es, wenn Mittel zum Evakuieren der Abschreckvorrichtung vorgesehen sind. Bevorzugt sind diese derart ausgebildet, dass der Abschreckraum, verglichen mit der Umgebung, mit Unterdruck belegbar ist, dass also ein Vakuum im Raum erzeugbar ist.

Ganz besonders bevorzugt ist es, wenn in dem das Gebläserad aufweisenden Raum ein Wärmetauscher angeordnet ist, der von dem mittels des Gebläserades umgewälzten Abschreckgas beaufschlagt wird und diesem gezielt Wärme entzieht.

Die Erfindung führt auch auf ein Verfahren zum Abschrecken von Abschreckgut, insbesondere von metallischen Werkstücken, mit Abschreckgas unter Verwendung einer Abschreckvorrichtung, vorzugsweise einer zuvor beschriebenen Abschreckvorrichtung. Bei dem Verfahren wird mittels des Gebläserades das Abschreckgas beschleunigt, um einen guten Wärmeübergang zwischen dem Abschreckgut und dem Abschreckgas zu realisieren. Kern des erfindungsgemäßen Verfahrens ist es, dass das Gebläserad von dem Antriebsmotor berührungsfrei, insbesondere unter Einsatz einer Magnetkupplung angetrieben wird. Diese Ausführungsform ermöglicht es, das Drehmoment durch eine Wandung hindurch zu übertragen und somit den Antriebsmotor außerhalb des, das Gebläserad aufweisenden Raumes, anzuordnen.

Ganz besonders bevorzugt ist es, wenn der Antriebsmotor bereits gestartet und/oder betrieben wird, während der Raum (noch) nicht mit Abschreckgas geflutet ist. Dies ist mit einem nicht abgedichteten Standardantriebsmotor nur dann möglich, wenn sich der Antriebsmotor nicht in dem gefluteten Raum befindet.

Weitere Vorteile, Merkmale und Einzelheiten der Erfindung ergeben sich aus der nachfolgenden Beschreibung bevorzugter Ausführungsbeispiele sowie anhand der Zeichnung. Diese zeigt in der einzigen
Fig. 1: in einer schematischen Darstellung einen möglichen Aufbau einer Abschreckvorrichtung.

In Fig. 1 ist eine mögliche Ausführungsform einer Abschreckvorrichtung 1 gezeigt. Die Abschreckvorrichtung 1 umfasst in dem gezeigten Ausführungsbeispiel einen einzigen Raum 2, der mit Abschreckgas geflutet werden kann. Ein flutbarer Raum in Form eines Strömungskanals, wie dieser in der EP 1 154 024 B1 gezeigt ist, existiert nicht, kann jedoch bei Bedarf vorgesehen werden.

Der Raum 2 weist eine druckdicht verschließbare Beschickungstür 3 auf, durch die hindurch der Raum 2 (hier Abschreckraum) mit Abschreckgut 4 beschickt werden kann. Das in dem gezeigten Ausführungsbeispiel aus Stahlwerkstücken bestehende Abschreckgut 4 ist hierzu auf einem Chargiergestell 5 angeordnet, das mittels geeigneter Transporteinrichtungen unter Vakuumatmosphäre in den Raum 2 hinein und dann nach dem Abschreckvorgang wieder aus diesem heraus transportierbar ist.

Üblicherweise befindet sich vor der Beschickungstür 3 ein hier nicht dargestellter Ofen zur vorangehenden Wärmebehandlung des Abschreckgutes 4.

In den Raum 2 mündet eine Abschreckgaszuleitung 6, über die aus einem Druckgasbehälter 7 Abschreckgas in den Raum 2 geleitet werden kann. Zum Fluten des Raumes 2 mit dem Abschreckgas muss lediglich ein Ventil 8, vorzugsweise automatisch, geöffnet werden.

Bevorzugt ist es, wenn der Druck im Raum 2 nach dem Fluten mit Abschreckgas bis etwa 20bar beträgt.

Innerhalb des Raums 2 ist ein Gebläserad 9 (Lüfterrad) drehbar gelagert angeordnet, wobei das Gebläserad 9 endseitig an einer Welle 10 angeordnet ist, die am gegenüberliegenden Ende einen zweiten Läufer 11 (hier Innenläufer) einer Magnetkupplung 12 trägt. Die Welle 10 ragt mit dem zweiten Läufer 11 in eine Ausstülpung 13 des Raums 2 hinein, die radial außen von einem ersten Läufer 14 (hier Außenläufer) der Magnetkupplung 12 radial außen umschlossen ist. Der erste Läufer 14 ist mit (radialem) Abstand zu dem zweiten Läufer 11 angeordnet und überträgt bei laufendem Antriebsmotor 15 ein Drehmoment berührungslos durch die Wandung 16 des Raums 2, genauer durch die Wandung 16 der Ausstülpung 13 des Raums 2 hindurch, auf den zweiten Läufer 11, der in der Folge mitrotiert, wodurch das Gebläserad 9 in eine Drehbewegung versetzt wird. Der erste Läufer 14 sitzt endseitig drehfest auf einer Motorwelle 17 des als Standard-Elektromotor ausgebildeten Antriebsmotors 15. Wesentlich ist, dass der Antriebsmotor 15 außerhalb der Wandung 16 des Raums 2 angeordnet ist, also vorzugsweise in normaler Luftatmosphäre, so dass der Antriebsmotor 15 unabhängig von der Raumatmosphäre und dem Rauminnendruck betrieben werden kann.

Wie sich weiter aus Fig. 1 ergibt, ist innerhalb des Raums 2 ein Wärmetauscher 18 angeordnet, der dem, mittels des Gebläserades 9, ungewälzten Abschreckgas Wärme entzieht.

Im Folgenden wird ein bevorzugter Abschreckvorgang im Detail beschrieben. Zunächst wird die Beschickungstür 3 geöffnet und das Chargiergestell 5 mit dem Abschreckgut 4 wird in den, vorzugsweise unter Vakuum stehenden, Raum 2 eingeführt. Bevorzugt wird bereits während der Beschickung der Antriebsmotor 15 gestartet. Nach dem Schließen der Beschickungstür 3 wird der Raum 2 über die Abschreckgaszuleitung 6 mit Abschreckgas auf Abschreckdruck geflutet. Der Antriebsmotor 15 und in der Folge auch das Gebläserad 9 sind bei Beendigung des Flutungsvorgangs bereits auf Nenndrehzahl hochgelaufen, so dass unmittelbar nach Beendigung des Flutungsvorgangs die volle Abschreckintensität zur Verfügung steht. Nach einer vorgegebenen Abschreckzeit wird entweder das Abschreckgas in die Umgebung entlassen oder über einen nicht dargestellten Kompressor in den Druckgasbehälter 7 rückgefördert und die Beschickungstür 3 wird zur Entnahme des Chargiergestells 5 mit abgeschrecktem Abschreckgut 4 entnommen. Bevorzugt erfolgt daraufhin die Beaufschlagung des Raums 2 mit Vakuum.

## Patentansprüche

1. Abschreckvorrichtung umfassend mindestens einen ein Gebläserad (9) zum Umwälzen von Abschreckgas aufweisenden, mit Abschreckgas befüllbaren Raum (2), insbesondere einen Abschreckraum und/oder einen Strömungskanal, wobei dem Gebläserad (9) ein außerhalb des Raums (2) angeordneter Antriebsmotor (15) zum Antreiben des Gebläses zugeordnet ist,
**dadurch gekennzeichnet,**
**dass** der Antriebsmotor (15) mit dem Gebläserad (9) über eine berührungslos arbeitende Kupplung drehmomentübertragend gekoppelt ist.

2. Abschreckvorrichtung nach Anspruch 1,
**dadurch gekennzeichnet,**
**dass** die Kupplung als Magnetkupplung (12) ausgebildet ist.

3. Abschreckvorrichtung Anspruch 2,
**dadurch gekennzeichnet,**
**dass** die Magnetkupplung (12) einen mechanisch mit dem Antriebsmotor (15) verbundenen ersten Läufer (14) und einen von dem ersten Läufer (14) berührungslos antreibbaren mechanisch mit dem Gebläserad (9) verbundenen zweiten Läufer (11) aufweist.

4. Abschreckvorrichtung nach Anspruch 3,
**dadurch gekennzeichnet,**
**dass** der erste Läufer (14) als den als Innenläufer ausgebildeten zweiten Läufer (11) radial außen umschließender Außenläufer ausgebildet ist.

5. Abschreckvorrichtung nach Anspruch 3,
**dadurch gekennzeichnet,**
**dass** der zweite Läufer (11) als, den als Innenläufer ausgebildeten ersten Läufer (14) radial außen umschließender, Außenläufer ausgebildet ist.

6. Abschreckvorrichtung nach einem der vorhergehenden Ansprüche,
**dadurch gekennzeichnet,**
**dass** in dem das Gebläserad (9) aufweisenden Raum (2) Abschreckgut (4) anordenbar ist.

7. Abschreckvorrichtung nach einem der vorhergehenden Ansprüche,
**dadurch gekennzeichnet,**
**dass** Mittel zum Fluten des Raums (2) mit Abschreckgas vorgesehen sind.

8. Abschreckvorrichtung nach einem der vorhergehenden Ansprüche,
**dadurch gekennzeichnet,**
**dass** in dem Raum (2) ein Wärmetauscher (18) angeordnet ist.

9. Verfahren zum Abschrecken von Abschreckgut (4), insbesondere von metallischen Werkstücken, mit Abschreckgas, unter Verwendung einer Abschreckvorrichtung (1), vorzugsweise nach einem der vorhergehenden Ansprüche, wobei Abschreckgas mit einem, von einem Antriebsmotor (15) angetriebenen Gebläserad (9) umgewälzt wird,
**dadurch gekennzeichnet,**
**dass** das Gebläserad (9) von dem Antriebsmotor (15) berührungslos angetrieben wird.

10. Verfahren nach Anspruch 9,
**dadurch gekennzeichnet,**
**dass** der Antriebsmotor (15) angefahren oder betrieben wird, während der Raum (2) noch nicht mit Abschreckgas geflutet ist.

## Claims

1. Quenching device comprising at least one chamber (2), which can be filled with quenching gas and has a blower wheel (9) for circulating quenching gas, in particular a quenching chamber and/or a flow channel, the blower wheel (9) being assigned a drive motor (15) arranged outside the chamber (2) for driving the blower,
**characterized**
**in that** the drive motor (15) is coupled to the blower wheel (9) via a contactlessly operating coupling so as to transmit torque.

2. Quenching device according to Claim 1, **characterized**
**in that** the coupling is formed as a magnetic coupling (12).

3. Quenching device according to Claim 2, **characterized**
**in that** the magnetic coupling (12) has a first rotor (14), which is mechanically connected to the drive motor, and a second rotor (11), which can be contactlessly driven by the first rotor (14) and is mechanically connected to the blower wheel (9).

4. Quenching device according to Claim 3, **characterized**
**in that** the first rotor (14) is formed as the outer rotor that radially outwardly encloses the second rotor (11), formed as the inner rotor.

5. Quenching device according to Claim 3, **characterized**
**in that** second rotor (11) is formed as the outer rotor that radially outwardly encloses the first rotor (14), formed as the inner rotor.

6. Quenching device according to one of the preceding claims,
**characterized**
**in that** material to be quenched (4) can be arranged in the chamber (2) having the blower wheel (9).

7. Quenching device according to one of the preceding claims,
**characterized**
**in that** means for flooding the chamber (2) with quenching gas are provided.

8. Quenching device according to one of the preceding claims,
**characterized**
**in that** a heat exchanger (18) is arranged in the chamber (2).

9. Method for quenching material to be quenched (4), in particular metal workpieces, with quenching gas, using a quenching device (1), preferably according to one of the preceding claims, quenching gas being circulated by a blower wheel (9) that is driven by a drive motor (15),
**characterized**
**in that** the blower wheel (9) is contactlessly driven by the drive motor (15).

10. Method according to Claim 9,
**characterized**
**in that** the drive motor (15) is started or operated while the chamber (2) is not yet flooded with quenching gas.

## Revendications

1. Dispositif de trempe, comprenant au moins un espace (2) pouvant être rempli de gaz de trempe, présentant une roue de soufflante (9) pour la circulation de gaz de trempe, en particulier un espace de trempe et/ou un canal d'écoulement, un moteur d'entraînement (15), disposé à l'extérieur de l'espace (2), pour l'entraînement de la soufflante, étant associé à la roue de soufflante (9),
**caractérisé en ce que**
le moteur d'entraînement (15) est accouplé à la roue de soufflante (9) par transmission de couple par le biais d'un embrayage fonctionnant sans contact.

2. Dispositif de trempe selon la revendication 1,
**caractérisé en ce que**
l'embrayage est réalisé sous forme d'embrayage magnétique (12).

3. Dispositif de trempe selon la revendication 2,
**caractérisé en ce que**
l'embrayage magnétique (12) présente un premier rotor (14) connecté mécaniquement au moteur d'entraînement (15) et un deuxième rotor (11) pouvant être entraîné sans contact par le premier rotor (14), connecté mécaniquement à la roue de soufflante (9).

4. Dispositif de trempe selon la revendication 3,
**caractérisé en ce que**
le premier rotor (14) est réalisé sous forme de rotor extérieur entourant radialement à l'extérieur le deuxième rotor (11) réalisé sous forme de rotor intérieur.

5. Dispositif de trempe selon la revendication 3,
**caractérisé en ce que**
le deuxième rotor (11) est réalisé sous forme de rotor extérieur entourant radialement à l'extérieur le premier rotor (14) réalisé sous forme de rotor intérieur.

6. Dispositif de trempe selon l'une quelconque des revendications précédentes,
**caractérisé en ce**
**qu'**un produit de trempe (4) peut être disposé dans l'espace (2) présentant la roue de soufflante (9).

7. Dispositif de trempe selon l'une quelconque des revendications précédentes,
**caractérisé en ce que**
des moyens sont prévus pour remplir l'espace (2) avec du gaz de trempe.

8. Dispositif de trempe selon l'une quelconque des revendications précédentes,
**caractérisé en ce**
**qu'**un échangeur de chaleur (18) est disposé dans l'espace (2).

9. Procédé de trempe de produits de trempe (4), en particulier de pièces métalliques, avec du gaz de trempe, en utilisant un dispositif de trempe (1), de préférence selon l'une quelconque des revendications précédentes, du gaz de trempe étant mis en circulation avec une roue de soufflante (9) entraînée par un moteur d'entraînement (15),
**caractérisé en ce que**
la roue de soufflante (9) est entraînée sans contact par le moteur d'entraînement (15).

10. Procédé selon la revendication 9,
**caractérisé en ce que**
le moteur d'entraînement (15) est mis en route ou entraîné alors que l'espace (2) n'est pas encore rempli avec du gaz de trempe.
